# EUROPÄISCHE PATENTSCHRIFT

(11) **EP 1 008 722 B1**
(45) Veröffentlichungstag und Bekanntmachung des Hinweises auf die Patenterteilung: **10.09.2003**
(21) Anmeldenummer: 98811218.1
(22) Anmeldetag: 10.12.1998
(51) Int. Cl.: F01D 5/06

(54) **Verfahren zur Herstellung eines geschweissten Rotors einer Strömungsmaschine**
Method for manufacturing a welded turbomachine rotor
Procédé de fabrication par soudage d'un rotor de turbomachine

(43) Veröffentlichungstag der Anmeldung: 14.06.2000
(62) Teilanmeldung aus: 03100886.5
(73) Patentinhaber: ALSTOM (Switzerland) Ltd, 5401 Baden (CH)
(72) Erfinder: Endres, Wilhlem, Dr., 5453 Remetschwil (CH)

(56) Entgegenhaltungen:
- EP-A- 0 844 367
- GB-A- 1 549 070
- US-A- 5 507 620

## Beschreibung

### Technisches Gebiet

Die Erfindung bezieht sich auf ein Verfahren zur Herstellung eines geschweißten Rotors einer Strömungsmaschine gemäß dem Oberbegriff des Anspruchs 1.

### Stand der Technik

Ein gattungsgemäßer geschweißter Rotor für eine Strömungsmaschine, bspw. für eine Gasturbinenanlage, ist in der europäischen Druckschrift EP 0 844 367 A1 beschrieben. Der Rotor weist zu Kühlzwecken Hohlkanäle 5, 5a, 5b etc. auf, die sich umlaufend um die Rotorachse zwischen zwei miteinander verschweißten Rotorscheiben erstrecken. Auf die technische Notwendigkeit der um die Rotorachse umlaufenden Hohlkanäle sei auf die vorstehend genannte europäische Druckschrift verwiesen, auf die im übrigen hinsichtlich aller nicht weiter im Detail dargestellten Einzelheiten, die zum technischen Verständnis des dem geschweißten Rotor zugrundeliegenden Kühlsystems notwendig sind, verwiesen wird.

Zur peripheren Abdichtung der Hohlkanäle 5, 5a, 5b, die zu Kühlzwecken den vorstehend beschriebenen Rotor umlaufen (siehe hierzu Fig.1 der vorstehend genannten europäischen Druckschrift) ist jeweils ein speziell ausgebildeter Einsatzring 20 vorgesehen, der jeden Hohlkanal wenigstens teilweise einseitig begrenzt und über entsprechende Schweißnähte mit den Rotorscheiben fest verschweißt ist.

Die konstruktive Auslegung der Hohlraumgeometrie sowie die Gestalt der Einsatzringe ist derart gewählt, daß zur Herstellung der Schweißnähte mit konventionellen Schweißtechniken gearbeitet werden kann. Zwar entspricht dies bei der Produktion und Herstellung von geschweißten Rotoren dem Wunsch nach möglichst einfachen Herstellungstechniken und -bedingungen, doch erfordert die Herstellung der speziell an die Geometrie der Hohlkanäle angepaßten Einsatzringe eine hohe Präzision und Ausrichtungsgenauigkeit während der Montage, wodurch die Herstellungskosten wiederum ein beachtliches Maß annehmen. Die Einsatzringe weisen zudem je einen Distanzsteg auf, der in das Innere des Hohlkanals hineinragt und die freie Ausbreitung des Kühlmediums innerhalb des Hohlkanals behindert. Diese Maßnahmen sind aus Gründen einer vereinfachten Montage unter Verwendung konventioneller Schweißtechniken gewählt worden. Es bilden sich jedoch unweigerlich Toträume aus, in denen sich das Kühlmedium fangen bzw. ansammeln kann, wodurch
Materialschäden nicht ausgeschlossen werden können.

### DARSTELLUNG DER ERFINDUNG

Der Erfindung liegt die Aufgabe zugrunde, ein Verfahren zur Herstellung eines geschweißten Rotors einer Strömungsmaschine derart weiterzubilden, daß zum einen die für die Montage des Rotors erforderlichen Einzelteile möglichst einfach und kostengünstig in der Herstellung und zum anderen innerhalb des zu verschweißenden Rotors komfortabel zu Verfügen sind. Insbesondere sollen die Vorteile, die man beispielsweise mit Hilfe des Elektronenstrahlschweißens erhält, mit dem erfindungsgemäßen Verfahren vollständig genutzt werden können. Das Herstellverfahren soll zuverlässig mit einer höheren Prozeßgeschwindigkeit arbeiten, als es bei den bisher bekannten Methoden für die Herstellung gattungsgemäßer, geschweißter Rotoren, der Fall ist.

Die Lösung der der Erfindung zugrundeliegenden Aufgabe ist im Patentansprüch 1 angegeben. Den Erfindungsgedanken vorteilhaft weiterbildende Merkmale sind Gegenstand der Unteransprüche.

Das erfindungsgemäße Verfahren zur Herstellung eines geschweißten Rotors einer Strömungsmaschine, der durch rotorinteme Zu- und Abströmkanäle von einem Kühlmedium durchströmt wird und aus mehreren Rotorscheiben zusammengesetzt ist, die durch radial oder weitgehend radial zur Rotorachse verlaufende Schweißnähte miteinander verbunden werden und jeweils einen um die Rotorachse umlaufenden Hohlraum miteinander einschließen, der die Schweißnähte derart unterbricht, daß eine rotorseitig zugewandte Schweißnaht unmittelbar an den Hohlraum angrenzt, wird im folgenden erläutert.

Das erfindungsgemäße Verfahren zur Herstellung eines gattungsgemäßen geschweißten Rotors einer Strömungsmaschine sieht keine Teilung des Ringelementes vor, sondern verwendet für das Abschließen des Hohlraumes an seiner peripheren Außenseite einen einteiligen Ring. Überdies bietet das im weiteren beschriebene Verfahren die Möglichkeit den Fügevorgang auch mit konventionellen Schweißtechniken durchzuführen, bspw. mit Hilfe des Schutzgas-, Induktions-, Ultraschall-, oder Lichtbogen-Schweißen, um nur einige alternative Schweißtechniken zu nennen.

Hierzu wird ein einteiliger Ring zwischen zwei zu verschweißenden Rotorscheiben eingebracht, noch bevor die beiden Rotorscheiben fest miteinander verschweißt werden. Dabei sieht die eine Rotorscheibe eine feste Anschlagfläche vor, an die der einteilige Ring mit einer seiner beiden gegenüberliegenden Seitenflanke bündig anstößt. Die andere Rotorscheibe ist dagegen derart ausgebildet, daß der einteilige Ring wenigstens ein Teilstück über die andere Rotorscheibe geschoben werden kann. Hierbei weist die andere Rotorscheibe angrenzend zum Hohlraum, der durch Aneinanderfügen beider Rotorscheiben gebildet wird, einen Außendurchmesser auf, der kleiner als der Innendurchmesser des einteiligen Ringes ist.

Die beiden miteinander zu verfügenden Rotorscheiben werden entlang wenigstens einer Schweißnaht, die sich ausgehend vom Hohlkanal, der von beiden Rotorscheiben eingeschlossen wird und in Richtung Rotorachse erstreckt, verschweißt. Während dieses Schweißvorganges ist der einteilige Ring in Richtung der Rotorscheibe verschoben, die im Bereich des Hohlkanals den vorstehend beschriebenen Außendurchmesser aufweist, der etwas kleiner als der Innendurchmesser des Ringes ist.

Auf diese Weise ist ein von außen zugängliches Schweißen an der Nahtstelle zwischen der einen und der anderen Rotorscheibe möglich, zumal der Schweißvorgang durch den nach oben hin offenen Hohlkanal erfolgt.

Für diesen Vorgang ist es von Vorteil, wenn der Ring durch lokales Punktschweißen in seiner vorstehend beschriebenen Position fixiert ist. Selbstverständlich können auch andere Maßnahmen getroffen werden, um den Ring in einer vom Hohlkanal entfernten Lage während des Schweißens zu halten.

Im weiteren wird der Ring von seiner Punktschweißstelle gelöst und mit einer seiner beiden Seitenflanken an die feste Anschlagfläche der Rotorscheibe gepreßt. Der im folgenden durchzuführende Schweißvorgang kann ebenso wie im vorstehend beschriebenen Fall mittels Elektronenstrahlschweißen erfolgen, selbstverständlich können auch konventionelle Schweißtechniken eingesetzt werden.

Im Zustand des an die Anschlagfläche der Rotorscheibe anliegenden Rings wird dieser mit der Rotorscheibe verschweißt. Im Falle der Verwendung konventioneller Schweißtechniken wird zunächst der untere Bereich zwischen der festen Anschlagfläche und dem Ring, der sogenannte Wurzelbereich, verschweißt. Auf diese Weise ist eine ausreichende Fixierung des Rings an die Anschlagfläche der einen Rotorscheibe gewährleistet. Nachfolgend wird der Ring mit der anderen Rotorscheibe teilweise oder ganz verschweißt, so daß der einseitig offene Hohlkanal durch den Ring und die nachfolgenden Schweißvorgänge vollständig geschlossen wird. Abschließend wird der verbliebene Zwischenspalt zwischen der festen Anschlagfläche der einen Rotorscheibe mit dem Ring vollständig aufgefüllt.

Das vorstehend beschriebenen erfindungsgemäßen Herstellverfahren betrafft eine vereinfachte Montage von geschweißten Rotoren, die innerhalb der Rotorwelle zu Kühlzwecken Kühlkanäle vorsehen, durch die Kühldampf getrieben wird. Von entscheidendem Vorteil ist das Zunutzemachen der mit der Elektronenschweißtechnik verbundenen Vorteile.

### Kurze Beschreibung der Figuren

Die Erfindung wird nachstehend ohne Beschränkung des allgemeinen Erfindungsgedankens anhand von Ausführungsbeispielen unter Bezugnahme auf die Zeichnung exemplarisch. Die einzige Figur eine zeigt schematisierte Querschnittsdarstellung durch einen verschweißten Rotor mit Hohlkanal mit einem einteiligen Ring als Abdichtelement des Hohlkanals.

### Wege zur Ausführung der Erfindung, gewerbliche Verwendbarkeit

Die einzige Figur zeigt in stark schematisierter Darstellung einen Querschnitt durch die angrenzenden Bereiche zweier Rotorscheiben 1, 2 an den Hohlkanal 5, durch den ein Kühlmedium getrieben wird. Der Hohlkanal 5 wird einerseits durch die Rotorscheiben 1 und 2 begrenzt, die unter dem Hohlkanal 5 über eine Schweißnaht 14 fest miteinander verbunden sind. Links und rechts an den Hohlkanal 5 münden Kühlkanäle 4, die die Rotorscheiben 1 und 2 entsprechend durchsetzen und durch die Kühlmittel in den Hohlkanal 5 ein- bzw. ausgeleitet wird.

Zur Herstellung der in Figur dargestellten miteinander verschweißten Rotorscheiben 1 und 2 werden diese zunächst entlang der Schweißnaht 14 miteinander fest verfügt. Dieser Schweißvorgang kann entweder mit konventionellen Schweißtechniken oder mit Elektronenstrahlschweißen erhalten werden.

Um axial gerichtete Spannungen auszugleichen, können überdies an sich bekannte Entlasungsnuten vorgesehen werden, um die mechanischen Beanspruchungen auf die einzelnen Schweißnuten zu reduzieren. Entlasungsnuten sind konkave Konturen, die sich unmittelbar an eine Schweißnahtüberhöhung anschließen und einem geschmeidigen Übergang von der Schweißnaht an die Kontur des sich daran anschließenden Formteil dienen (siehe Figur mit den Entlastungsnuten 18).

Nachfolgend wird anhand von der beigefügten Fig die vorliegende erfindung beschrieben, die zum einen mit konventionellen Schweißtechniken auskommt und zum anderen die Verwendung eines einteiligen Rings zum Abschluß des Hohlkanals von seiner peripheren Außenseite her vorsieht.

Zu verfügen sind die Rotorscheiben 1 und 2. Die Rotorscheibe 2 weist im Bereich an den Hohlkanal 5 angrenzend eine Außenkontur auf, deren Außendurchmesser 12 etwa kleiner oder gleich dem Innendurchmesser 13 des einteilig ausgebildeten Ringelementes 8 entspricht. Auf diese Weise kann das Ringelement 8 wenigstens ein Stück weit über die Rotorscheibe 2 nach rechts verschoben werden.

Zum Verfügen der in der Figur dargestellten Rotorscheiben 1 und 2 sind drei Schweißnähte 14, 15 und 16 vorgesehen.

Zunächst wird der einteilige Ring 8 über die Rotorscheibe 2 geschoben und dort provisorisch befestigt, beispielsweise mit Hilfe einer Punktschweißverbindung. Anschließend wird die Rotorscheibe 1 an die Rotorscheibe 2 gelegt und die Schweißnaht 14 geschweißt, die nachfolgend mit Hilfe an sich bekannter Qualitätsüberprüfungsmethoden überprüft werden kann. So bildet sich für gewöhnlich an der Schweißnahtoberfläche eine rauhe Oberflächenüberhöhung aus, die mit Hilfe geeignter Abtragungstechniken, wie beispielsweise Schleifen oder Drehen, zu einer glatten Oberfläche nachbearbeitet werden kann.

Nach Fertigstellung der Schweißnaht 14, die, wie vorstehend bereits erwähnt, mit Hilfe konventioneller Schweißtechniken erzeugt werden kann, wird der Ring 8 nach links verschoben, bis der Ring an einer Zentrierlippe 17 der Rotorscheibe 1 bündig anstößt (siehe hierzu die Detaildarstellung in der Figur). Für eine erste Fixierung ist es ausreichend, wenn der Ring 8 und die Rotorscheibe 1 im Wurzelbereich miteinander verschweißt werden, was normalerweise unter Schutzgasbedingungen erfolgt. Unmittelbar daran anschließend kann die Schweißnaht 15 ausgefüllt werden.
Schließlich wird die Schweißnaht 16 aufgefüllt, die den Ring 8 mit der Rotorscheibe 2 fest verbindet.

Durch die Verschiebbarkeit des Rings 8 über die Außenkontur der Rotorscheibe 2 ist es möglich, drei Schweißnähte auf konventionelle Art und Weise herzustellen, um schließlich einen Hohlraum 5 zwischen den Rotorscheiben 1 und 2 zu schließen. Dernötige Raum ist meist am Ende von Rotorteilen vorhanden.

Die vorstehend beschriebenen erfindungsgemäßen Verfahren führen zu geschweißten Rotoren mit umlaufenden Hohlkanälen, in denen keine, das Kühlmedium innerhalb des Hohlraums beim Ausbreiten behindernde Flächenelemente vorgesehen sind.

### Bezugszeichenliste

- 1: Rotorscheibe
- 2: Rotorscheibe
- 3: Schweißnaht
- 4: Kühlkanal
- 5: Hohlkanal
- 6: Offener Bereich des Hohlraums
- 7: Spalt
- 8: Ringelement
- 9: Stoßfläche
- 10: Umfangsnaht
- 11: Zentrierlippe
- 12: Außendurchmesser der Rotorscheibe 2
- 13: Innendurchmesser des Rings
- 14,15,16: Schweißnähte
- 17: Zentrierlippe
- 18: Entlastungsnut

## Patentansprüche

1. Verfahren zur Herstellung eines geschweißten Rotors einer Strömungsmaschine, der durch rotorinteme Zu- und Abströmungskanäle von einem Kühlmedium durchströmt wird und aus mehreren Rotorscheiben (1, 2) zusammengesetzt ist, die durch radial oder weitgehend radial zur Rotorachse verlaufende Schweißnähte (14, 15, 16) miteinander verbunden werden und jeweils einen um die Rotorachse verlaufenden Hohlkanal (5) miteinander einschließen, der die Schweißnähte (14, 15, 16) derart unterbricht, daß eine rotorseitig zugewandte Schweißnaht unmittelbar an den Hohlkanal (5) angrenzt, **dadurch gekennzeichnet, daß** zwischen zwei zu verschweißenden Rotorscheiben (1, 2) ein einteiliger Ring (8) eingebracht wird, der einseitig gegen eine Zentrierlippe (17) an der einen Rotorscheibe (1) anstößt und in Richtung der anderen Rotorscheibe (2) bewegbar ist, daß die zwei unmittelbar aneinandergrenzende Rotorscheiben (1, 2) entlang wenigstens einer Schweißnaht (14), die sich ausgehend von dem Hohlkanal (5), der von beiden Rotorscheiben (1, 2) eingeschlossen wird, in Richtung Rotorachse erstreckt, miteinander verschweißt werden, wobei der Ring (8) in Richtung der anderen Rotorscheibe (2) verschoben ist, daß der rotorseitig abgewandte Bereich (6) des Hohlkanals an seiner peripheren Außenseite wenigstens teilweise offen ausgebildet ist, über den der Ring (8) derart positioniert wird, daß der Ring (8) mit der einen Rotorscheine (1) und anschließend mit der anderen Rotorscheibe (2) verschweißt wird.

2. Verfahren nach Ansprüch 1, **dadurch gekennzeichnet, daß** die ausgehend von dem Hohlkanal (5), der von beiden Rotorscheiben (1, 2) eingeschlossen wird, in Richtung Rotorachse erstreckende Schweißnaht (14) als Flächenschweißnaht ausgebildet wird.

3. Verfahren nach Anspruch 1 oder 2 **dadurch gekennzeichnet, daß** vor dem Verschweißen beider Rotorscheiben (1, 2) der Ring (8) beabstandet von der einen Rotorscheibe (1) und in einer Stellung, in der der Hohlkanal (5) einseitig geöffnet ist, an der anderen Rotorscheibe (2) provisorisch befestigt wird.

4. Verfahren nach Anspruch 3, **dadurch gekennzeichnet, daß** die provisorische Befestigung des Rings (8) an der anderen Rotorscheibe (2) durch Punktschweißen erfolgt.

5. Verfahren nach einem der Ansprüche 1 bis 4, **dadurch gekennzeichnet, daß** die Schweißnähte (14, 15, 16) mit Elektronenstrahlschweißen oder mit konventionellem Schweißen gefertigt werden.

6. Verfahren nach einem der Ansprüche 1 bis 5, **dadurch gekennzeichnet, daß** die andere Rotorscheibe (2) im Bereich des Hohlkanals (5) einen Durchmesser aufweist, der kleiner als der innere Ringdurchmesser ist.

## Claims

1. Method for the manufacture of a welded rotor of a fluid-flow machine, through which rotor a cooling medium flows through inflow and outflow passages inside the rotor and which is composed of a plurality of rotor discs (1, 2), which are connected to one another by welds (14, 15, 16) running radially or largely radially relätive to the rotor axis and in each case enclose with one another a hollow passage (5), which runs around the rotor axis and interrupts the welds (14, 15, 16) in such a way that a weld δ facing the rotor is directly adjacent to the hollow passage (5), **characterized in that** a one-piece ring (8) is inserted between two rotor discs (1, 2) to be welded, and this one-piece ring (8) abuts on one side against a centring lip (17) on one rotor disc (1) and can be moved in the direction of the other rotor disc (2), **in that** the two rotor discs (1, 2) directly adjacent to one another are welded to one another along at least one weld (14), which extends in the direction of the rotor axis starting from the hollow passage (5), which is enclosed by both rotor discs (1, 2), the ring (8) being displaced in the direction of the other rotor disc (2), **in that** that region (6) of the hollow passage which faces away from the rotor is designed to be at least partly open at its peripheral outside, over which region (6) the ring (8) is positioned in such a way that the ring (8) is welded to one rotor disc (1) and then to the other rotor disc (2).

2. Method according to Claim 1, **characterized in that** the weld (14) extending in the direction of the rotor axis starting from the hollow passage (5), which is enclosed by both rotor discs (1, 2), is formed as a surface weld.

3. Method according to Claim 1 or 2, **characterized in that**, before the welding of both rotor discs (1, 2), the ring (8), spaced apart from one rotor disc (1) and in a position in which the hollow passage (5) is open on one side, is provisionally fastened to the other rotor disc (2).

4. Method according to Claim 3, **characterized in that** the provisional fastening of the ring (8) to the other rotor disc (2) is effected by spot welding.

5. Method according to one of Claims 1 to 4, **characterized in that** the welds (14, 15, 16) are produced by electron-beam welding or by conventional welding.

6. Method according to one of Claims 1 to 5, **characterized in that** the other rotor disc (2), in the region of the hollow passage (5), has a diameter which is smaller than the inner ring diameter.

## Revendications

1. Procédé de fabrication par soudage d'un rotor de turbomachine, qui est parcouru par un fluide de refroidissement à travers des canaux d'arrivée et d'évacuation internes au rotor et qui est composé de plusieurs disques de rotor (1, 2), qui sont assemblés l'un à l'autre par des cordons de soudure (14, 15, 16) orientés radialement ou largement radialement par rapport à l'axe du rotor et qui forment chacun l'un avec l'autre un canal creux (5) disposé autour de l'axe du rotor, qui interrompt les cordons de soudure (14, 15, 16) de telle façon qu'un cordon de soudure tourné vers le rotor rejoigne directement le canal creux (5), **caractérisé en ce qu'**entre deux disques de rotor (1, 2) à souder est placé un anneau d'une seule pièce (8), qui est calé d'un côté contre une lèvre de centrage (17) sur un premier disque de rotor (1) et qui est déplaçable en direction de l'autre disque de rotor (2), **en ce que** les deux disques de rotor (1, 2) directement jointifs l'un à l'autre sont soudés l'un à l'autre le long d'au moins un cordon de soudure (14), qui s'étend en direction de l'axe du rotor à partir du canal creux (5) délimité par les deux disques de rotor (1, 2), dans lequel l'anneau (8) est glissé en direction de l'autre disque de rotor (2), **en ce que** la région (6) du canal creux située à l'opposé du rotor est au moins en partie ouverte sur son côté extérieur périphérique, sur lequel l'anneau (8) est positionné de telle façon que l'anneau (8) soit soudé avec le premier disque de rotor (1) et ensuite avec l'autre disque de rotor (2).

2. Procédé selon la revendication 1, **caractérisé en ce que** le cordon de soudure (14) s'étendant en direction de l'axe du rotor à partir du canal creux (5), qui est délimité par les deux disques de rotor (1, 2), est formé par un cordon de soudure plat.

3. Procédé selon la revendication 1 ou 2, **caractérisé en ce que**, avant le soudage des deux disques de rotor (1, 2), l'anneau (8) est fixé de façon provisoire à l'autre disque de rotor (2), à distance du premier disque de rotor (1) et dans une position, dans laquelle le canal creux (5) est ouvert d'un côté.

4. Procédé selon la revendication 3, **caractérisé en ce que** la fixation provisoire de l'anneau (8) à l'autre disque de rotor (2) est réalisée par soudage par points.

5. Procédé selon l'une quelconque des revendications 1 à 4, **caractérisé en ce que** les cordons de soudure (14, 15, 16) sont réalisés par un soudage au faisceau d'électrons ou par un soudage conventionnel.

6. Procédé selon l'une quelconque des revendications 1 à 5, **caractérisé en ce que** l'autre disque de rotor (2) présente dans la région du canal creux (5) un diamètre qui est plus petit que le diamètre intérieur de l'anneau.
